# EUROPÄISCHE PATENTSCHRIFT

(11) **EP 1 217 115 B1**
(45) Veröffentlichungstag und Bekanntmachung des Hinweises auf die Patenterteilung: **09.06.2010**
(21) Anmeldenummer: 00128319.1
(22) Anmeldetag: 22.12.2000
(51) Int. Cl.: D03D 39/18

(54) **Antriebsvorrichtung für den Messerschlitten an einer Doppelteppichwebmaschine**
Drive device for the knife carriage on a double carpet loom
Dispositif d'entraînement du chariot porte-couteau sur un métier à tisser les tapis doubles

(43) Veröffentlichungstag der Anmeldung: 26.06.2002
(73) Patentinhaber: SCHÖNHERR Textilmaschinenbau GmbH, 09113 Chemnitz (DE)
(72) Erfinder: Burkert, Martin, 95444 Bayreuth (DE)
(74) Vertreter: Myon, Gérard Jean-Pierre

(56) Entgegenhaltungen:
- EP-A- 0 241 036
- EP-A- 0 399 501
- DE-A- 19 536 002
- DE-C- 3 703 821
- PATENT ABSTRACTS OF JAPAN vol. 2000, no. 05, 14. September 2000 (2000-09-14) & JP 2000 034644 A (HOWA MACH LTD), 2. Februar 2000 (2000-02-02)

## Beschreibung

Die Erfindung betrifft eine Antriebsvorrichtung für den Messerschlitten an einer Doppelteppichwebmaschine zum Trennen von Obergewebe und Untergewebe, mit einem über beiderseits des Doppelteppichgewebes angeordneten Führungsrollen geführten Zugmittel, wobei das Zugmittel formschlüssig mit einem einzigen, in wechselnden Richtungen umlaufenden Antriebsmittel verbunden ist und wobei der Messerschlitten in einer Führung über einen Hubbereich bewegbar ist, der größer ist als die Breite des Doppelteppichgewebes.

Eine Antriebsvorrichtung für den Messerschlitten dieser Art wird in der GB 890 393 beschrieben. Der Messerschlitten wird mittels Schnur angetrieben. Die beiden Enden der Schnur sind auf einer glatten Seiltrommel befestigt und werden wechselweise auf die Seiltrommel auf- und dann wieder von iher abgewickelt. Die Seiltrommel wird mittels Motor in wechselnden Richtungen angetrieben, Die Drehrichtung des Motors ist durch Endschalter umschaltbar.

Der Motor ist gemeinsam mit der Seiltrommel seitlich der Gewebebahn und im großen Abstand unterhalb der Schneidebene angeordnet.

Das Verhältnis der maximalen Länge des ziehenden Trums zur minimalen Länge des ziehenden Trums ist sehr groß. Bei nahezu gleichen Belastungen des Zugmittels durch den Messerschlitten im Bereich der Hubumkehr kommt es zu unterschiedlichen Dehnungen im ziehenden Trum. Der Messerschlitten bewegt sich in Abhängigkeit von der Webmaschinendrehzahl um unkontrollierbare und unterschiedliche Wege über den vorgegebenen Hub hinaus. Es ist nicht möglich in räumlich begrenzten Bereichen irgendwelche Manipulationen am Messerschlitten (Kontrollieren des Messers, Schleifen des Messers oder Nachstellen des Messers) während der Hubumkehr auszuführen. Die unterschiedliche Bewegungscharakteristik des Messerschlittens innerhalb des zu trennenden Gewebes in Abhängkeit von der Bewegungsrichtung des Messerschlittens führt zu unterschiedlichen Polhöhen, die auch durch einen anschließenden Schervorgang der Polschicht nicht mehr beseitigt werden können. Die geschilderten Nachteile potenzieren sich mit steigender Webgeschwindigkeit.

Eine weitere Ausführungsform beschreibt die DE 195 36 002 A1. Der Grundaufbau des Messerschlittenantriebes entspricht demjenigen, der in Bezug auf die GB 890 393 beschrieben und bewertet wurde. Die Seiltrommel für den Antrieb des Zugmittels ist mit dem Ziel des kontrollierten Aufwindens des Seiles mit spiralförmigen Nuten versehen. Der Querschnitt der Nut ist dabei so gestaltet, dass er jeweils nur einen Seilquerschnitt aufnehmen kann. Durch das kontrollierte Auf- und Abwickeln der Seiltrums lässt sich die Präzision des Antriebes deutlich verbessern.

Die Seiltrommel wird mittels rechnergesteuertem Motor (Servomotor) angetrieben. Die Steuerung des Antriebsmotors kann man in Abhängigkeit von der jeweiligen Maschinendrehzahl korrigieren.

Begründet durch die seitliche Anordnung des einzigen Antriebsmotors kommt es zu unterschiedlicher Bewegungscharakteristik des Messerschlittens im Bereich der beiden Geweberänder mit den vorn, mit Bezug auf die GB 890 393, beschriebenen Folgen.

Mit der nicht vorveröffentlichten Patentanmeldung DE 100 04 904 wird u.a. vorgeschlagen, den Messerschlitten direkt mit einem Zahnrienen zu verbinden und den Zahnriemen mittels Servomotor reversibel anzutreiben. Der Steuerung des Servomotors ist ein besonders gestalteter und angeordneter Weg-Messgeber zugeordnet.

Der Motor befindet sich nahe der Bewegungsebene des Messerschlittens seitlich außerhalb des Gewebes. Mit dieser Anordnung ist es möglich, im Bereich einer Richtungsumkehr die Bewegung des Messerschlittens sehr genau zu kontrollieren. Man kann in diesem Bereich Stationen zum Kontrollieren des Messers, zum Schärfen des Messers und zum Nachstellen des Messers vorsehen, die eine genaue Positionierung der Messerschlittens an einem vorgegebenen Ort zu einem vorgegebenen Zeitpunkt erfordern.

Bei der Verwendung von Zahnriemen gibt es die Besonderheit, dass auch das Leertrum stets ausreichend gespannt sein muss. Anderenfalls kann der Zahneingriff zwischen den Zähnen des Zahnriemens und dem Zahnrad nicht zuverlässig gewährleistet werden. Es hat sich gezeigt, dass dieser Eingriff zwischen dem Antriebsrad und dem Zahnriemen mit einer solchen Anordnung nicht regelmäßig gewährleistet werden kann. Der Hubbereich des Messerschlittens verlagert sich. Es bedarf zusätzlicher Sicherheitsvorkehrungen, damit gelegentliche Kollisionen des Messerschlittens mit den seitlichen Führungsrollen vermieden werden können.

In einer anderen Ausführungsvariante wird vorgeschlagen, beide Führungsräder eines Zahnriementriebes mittels untereinander synchronisierter Motoren anzutreiben. Damit erreicht man eine höhere Zuverlässigkeit des Antriebes an sich. Nachteilig ist jedoch, dass damit der Vorrichtungs- und Steuerungsaufwand erheblich gesteigert wird. Zudem benötigt ein zusätzlicher Antrieb auch zusätzlichen Raum, der gerade im Bereich der Geweberänder wegen der notwendigen Zugängigkeit zum Bedienbereich der Webeinheit nicht ausreichend verfügbar ist.

JP-A-2000-34644 offenbart eine Antriebsvorrichtung für einen Messerschlitten mit einem Seil das zwei Enden hat, die fest mit dem Rahmen der Webmaschine verbunden sind. Das Seil muss lang sein und der Messerschlitten kann nicht genau angetrieben werden.

EP-A-0 241 036 offenbart eine Schneideeinrichtung für eine Doppelstück-Webmaschine. Ein Zahnriemen läuft bis an ein seitlich angeordnetes Zahnrad.

Die Aufgabe der Erfindung besteht darin, den Überhub des Messerschlittens bei unterschiedlichen Arbeitsgeschwindigkeiten der Webmaschine und der Schneidvorrichtung im Bereich beider Geweberänder niedrig und kontrollfähig zu gestalten und auch bei hohen Webgeschwindigkeiten alle Polreihen zuverlässig und unter nahezu gleichen Bedingungen zu schneiden, so dass eine hohe Oberflächenqualität der Teppiche gewährleistet werden kann.

Diese Aufgabe wird erfindungsgemäss durch die Merkmale des Anspruches 1 gelöst.

Mit dieser Anordnung wird erreicht, dass durch die nahezu einheitlichen und deutlich kürzeren Längen der Zugmittel die Vorspannung der selben reduziert werden kann. Damit reduziert sich die Belastung der Zugmittel. Die Längenunterschiede in den jeweils ziehenden Trums der Zugmittel können auf ein deutlich niedrigeres Niveau reduziert werden. Die Bewegungscharakteristik des Messerschlittens ist in beiden Bewegungsrichtungen gleich. Unterschiedliche Geschwindigkeiten des Messers vor allem beim Eintritt in das Gewebe werden vermieden. Die Qualität der beiden so voneinander getrennten Teppiche wird sichtbar besser.

Im Verhältnis zu den bisher bekannten Anordnungen, bei denen die Führungsrollen beiderseits des Gewebes mit je einem Motor angetrieben werden, kommt die erfindungsgemässe Lösung mit einem deutlich geringerem konstruktivem Aufwand und einer wesentlich einfacheren Steuerung aus. Der Aufwand für die Wartung des Antriebes ist geringer.

Mit der Anordnung des Antriebsmittels nach Anspruch 2, vermeidet man bei geringster Länge der Zugmittel eine Positionierung im Bedienbereich der Webmaschine.

Die Gestaltung der Führung des Antriebsmittels nach Anspruch 3, macht es möglich, zusätzliche Spannmittel zu vermeiden. Diese zusätzlichen Führungsrollen ermöglichen, vor allem bei Verwendung von Zahnriemen, einen sicheren Eingriff des Zahnriemens in seiner Antriebszahnscheibe.

Die Antriebsvorrichtung mit Servomotor eignet sich besonders an Webmaschinen, an denen die Gewebebreite häufig geändert werden soll.

Die Erfindung soll nachstehend an Ausführungsbeispielen näher erläutert werden. In den dazugehörigen Zeichnungen zeigen:
- Fig. 1: einen schematischen Querschnitt durch eine Doppelteppichwebmaschine mit einer vereinfachten Darstellung des Zugmittelantriebes,
- Fig. 2: eine schematische Ansicht der Antriebsanordnung von der Bedienseite der Maschine gesehen,
- Fig. 3: ein Diagramm zur Darstellung des relativen Dehnungsverhaltens der Zugmittel bei erfindungsgemäß, mittig positioniertem Antriebsmittel und
- Fig. 4: ein Diagramm analog zu Fig. 3 bei Verwendung eines asymmetrisch angeordneten Antriebsmittels für das Zugmittel (prior art).

Die Webzone der Doppelteppichwebmaschine 1 wird im Wesentlichen durch die Fachbildeelemente (nicht bezeichnet) und die Weblade 121 gedargestellt. Die Weblade 121 schwingt in üblicher Weise um die Ladenwelle 12. Das im Anschluss an die Webzone geführte Doppelteppichgewebe 5 wird mit Hilfe eines in wechselnden Richtungen quer über die Breite des Gewebes bewegten Messerschlittens 2 in eine Oberware 51 und eine Unterware 52 getrennt. Das Messer des Messerschlittens 2 trennt dabei die zwischen Oberware 51 und Unterware 52 aufgespannten Polhenkel mittig zwischen den beiden Grundwaren.

Der Messerschlitten 2 wird auf einer Führung 13 exakt geführt, so dass das Messer von der vorgeschriebenen Bahn in vertikaler Richtung möglichst nicht abweichen kann.

Der Messerschlitten 2 wird regelmäßig so angetrieben, dass er während der Herstellung einer Polreihe einmal über die Breite des Gewebes 5 bewegt wird. Wird eine weitere Polreihe gebildet, bewegt er sich mit gleicher Geschwindigkeit zurück. In Abhängigkeit vom gewählten Polmaterial und der Stabilität des Messers kann der Schneidvorgang auch bei geringerer Geschwindigkeit durchgeführt werden. In diesem Fall müssen jedoch bei einem Hub mehr als eine Polhenkelreihe mit einem Schnitt durchtrennt werden.

Für den Antrieb des Messers ist in Fig. 1 vorzugsweise ein Zahnriemen 21 verwendet worden. Dieser Zahnriemen 21 ist mit dem Messerschlitten 2 im Bereich des oberen Trums fest verbunden. Der Zahnriemen 21 wird über die äußeren Führungsrollen 15, 15' und über die inneren Führungsrollen 16, 16' vom und zum Antriebsmittel 23 geführt. Bei Verwendung eines Zahnriemens dient als Antriebsmittel eine Zahnriemenscheibe 23, deren Verzahnung natürlich dem Zahnriemen 21 angepasst ist.

Dieses Zahnrad 23 wird im Beispiel der Fig. 1 und 2 mittels Servomotor 3 angetrieben. Die jeweilige Antriebsbewegung dieses Servomotors 3 gibt in üblicher Weise die Steuereinheit 31 vor. Die Antriebsbewegung des Servomotors 3 kann mittels unterschiedlicher, wählbarer Programme vorgegeben und ggfs. in Abhängigkeit von bestimmten Messwerten korrigiert werden.

Mit den Diagrammen der Fig. 3 und 4 soll verdeutlicht werden, welche Zusammenhänge zwischen der Anordnung des Antriebsmittels, der Länge der Zugmittel und deren Dehnung ∈ und Belastung bestehen.

Die Gesamtlänge und hiermit die proportionale Gesamtdehnung der Zugmittel 21, 22 ist auf der X-Achse aufgetragen. Parallel dazu sind auf dieser Achse die beiden Endpositionen A, B und die mittlere Position M des Messerschlittens 2, angepasst an die Position des Antriebsmittels 23, 24 gekennzeichnet.

Die Y-Achse zeigt die mechanische Seilkraft F im jeweiligen Zugmittel bei einer angenommenen, einheitlichen Arbeitsgeschwindigkeit der Webmaschine. Analog zu den allgemein bekannten Verspannungsdiagrammen bei der Schraubenberechnung wird für die Messerschlittenstellungen A, M, B die Betriebskraft FB entsprechend aufgetragen.

Auf der Linie FV = FB ist in beiden Trums des Zugmittels für jede Schlittenposition bei still stehender Webmaschine eine gleichgroße Zugspannung bzw. Vorspannung vorhanden. Die Restvorspannkraft FRmin, FLmin ist diejenige, die vorhanden sein muss, damit der Zahnriementrieb oder der Schnurenantrieb überhaupt seine Funktion erfüllen kann.

In der Fig 3 erkennen wir, dass die Seilkraft F beim Rechts- und beim Linkshub - jeweils in der mittleren Position einen Maximalwert FRmax und FLmax erreicht, der für beide Richtungen gleich niedrig ist. Nehmen wir die Betriebskraft FB als Vergleichsmaßstab und setzen diesen gleich 100, dann beträgt die maximale Seilkraft 150%. Zieht man von diesem Wert die Restvorspannung mit 25% ab, dann verbleibt noch eine Kraftdifferenz von 125%, die das Zugmittel dynamisch belastet. Eine solche Beanspruchung ist für die Ausführung des Schneidvorganges durchaus vertretbar. Die Differenzen der Geschwindigkeit während des Schneidvorganges - von links als auch von rechts - im Gewebe sind so gering, dass Qualitätsunterschiede im Schnitt nicht feststellbar sind.

Betrachten wir dagegen die Fig. 4, bei der in übereinstimmender Darstellungsweise die Situation bei seitlicher Anordnung des Antriebsmittels (prior art) gezeigt ist. Wir können feststellen, dass dann, wenn das kürzere Trum als ziehendes Trum belastet ist, die maximale Seilkraft FLmax im Verhältnis zu der Betriebskraft FB im Punkt M wesentlich größer ist, als das in Fig. 3 festgestellt wurde. FLmax ist um 75 % größer als FB. Dagegen ist FRmax ähnlich niedrig wie wir es in bezug auf Fig. 3 feststellen konnten.

Feststellen können wir auch, dass in beide Bewegungsrichtungen unterschiedliche Restseilkräfte FRmin und FLmin vorhanden sind. Bei seitlicher Anordnung des Antriebsmittels ist FLmin bei einer ersten Bewegungsrichtung nahe Null, während in der anderen Bewegungsrichtung eine deutlich größere Restseilkraft FRmin vorhanden ist. Die Kraftdifferenz zwischen FLmax und FLmin beträgt hier 175 %.

Mit der mittigen Anordnung des Antriebsmittels nach der vorliegenden Erfindung erreicht man eine deutlich niedrigere und vor allem auch einheitliche Seilbelastung für beide Antriebsrichtungen. Zum anderen kann die erforderliche Vorspannkraft niedriger sein, so dass im Endeffekt höhere Webleistungen möglich werden.

Die unterschiedlichen Schneidgeschwindigkeiten, die sich aus der unterschiedlichen Dehnung der Zugmittel ergeben, führen nicht mehr zu abweichenden Polhenkellängen in den einzelnen Schneidphasen.

### Bezugszeichenliste

- 1: Doppelteppich- Webmaschine (Antriebseinheiten)
- 11: Hauptwelle
- 111: Doppelkurven
- 12: Ladenwelle
- 121: Weblade
- 13: Führung (für Messerschlitten)
- 14: Führungswelle (für Messerschlittenantrieb)
- 141: Achse
- 15, 15': Führungsrollen (außen)
- 16, 16': Führungsrollen (innen)
- 2: Messserschlitten
- 21: Zahnriemen /Zugmittel
- 23: Zahnriemenscheibe / Antriebsmittel
- 3: Servomotor
- 31: Steuerung
- 5: Doppelteppichgewebe
- 51: Oberware
- 52: Unterware
- S: Hubbereich (Messerschlitten)
- G: Breite (Doppelteppichgewebe)
- A: Linke Endposition (des Messerschlittens)
- B: rechte Endposition
- M: mittlere Position
- Lges.: Zugmittelläge, ges.
- FRmax, FLmax: Zugmittelspannung (R rechts / L links, maximal )
- FRmin, FLmin: Zugmittelspannung (R rechts / L links, minimal )
- ∈: Dehnung in %
- FB,: Betriebskraft
- FV: Vorspannkraft (d. Zugmittel)

## Patentansprüche

1. Antriebsvorrichtung für den Messerschlitten an einer Doppelteppichwebmaschine zum Trennen von Obergewebe und Untergewebe,
- mit einem über - beiderseits des Doppelteppichgewebes (5) angeordneten Führungsrollen (15, 15') geführten Zugmittel (21),
- wobei das Zugmittel (21) formschlüssig mit einem einzigen, in wechselnden Richtungen umlaufenden Antriebsmittel (23) verbunden ist,
- wobei das Zugmittel (21) über die Führungsrollen (15,15') vom und zum Antriebsmittel (23) einen geschlossenen Kreislauf bildet, und
- wobei der Messerschlitten (2) an einer Führung (13) über einen Hubbereich (S) bewegbar ist, der grösser ist als die Breite (B) des Doppelteppichgewebes,
**dadurch gekennzeichnet, dass** das in wechselnden Richtungen umlaufende Antriebsmittel (23) innerhalb der Gestellweite der Webmaschine, etwa mittig zum Hubbereich (S) des Messerschlittens (2) angeordnet ist, dass das Zugmittel als Zahnriemen (21) und das Antriebsmittel als Zahnriemenscheibe (23) ausgebildet ist und dass das Zahnriemenschiebe mittels Servomotor (3) angetrieben wird.

2. Antriebsvorrichtung nach Anspruch 1, **dadurch gekennzeichnet, dass** das Antriebsmittel (23) unterhalb der Führung (13) für den Messerschlitten (2) und unterhalb des Untergewebes (52) gelagert ist.

3. Antriebsvorrichtung nach Anspruch 1 bis 2, **dadurch gekennzeichnet, dass** oberhalb des umlaufenden Antriebsmittels (23) zwei weitere Führungsrollen (16, 16') angeordnet sind, über die das Zugmittel (21) vom bzw. zum Antriebsmittel (23) geführt wird.

## Claims

1. Driving device for the knife carriage on a double carpet loom for separating face cloth and back cloth,
- having a traction means (21) extending over guide rollers (15, 15') disposed on either side of the woven double carpet material (5),
- wherein the traction means (21) is positively connected to a single driving means (23) that rotates in alternate directions,
- wherein the traction means (21) via the guide rollers (15, 15') forms a closed circuit from and to the driving means (23), and
- wherein the knife carriage (2) is movable on a guide (13) over a travel range (S) that is greater than the width (B) of the woven double carpet material, **characterized in that** the driving means (23) rotating in alternate directions is disposed within the frame width of the loom, approximately centrally relative to the travel range (S) of the knife carriage (2), that the traction means takes the form of toothed belt (21) and the driving means takes the form of toothed belt pulley (23) and that the toothed belt pulley is driven by means of servomotor (3).

2. Driving device according to claim 1, **characterized in that** the driving means (23) is mounted below the guide (13) for the knife carriage (2) and below the back cloth (52).

3. Driving device according to claim 1 to 2, **characterized in that** disposed above the rotating driving means (23) are two further guide rollers (16, 16'), over which the traction means (21) extends from and/or to the driving means (23).

## Revendications

1. Dispositif d'entraînement pour le chariot porte-couteau d'une machine à tisser des tapis à double foule, qui est destiné à séparer le tissu supérieur et le tissu inférieur,
- comportant un moyen de traction (21) guidé par des poulies de guidage (15, 15')
- disposées de part et d'autre du tissu de tapis double foule (5),
- ledit moyen de traction (21) étant relié par conjugaison de forme avec un seul moyen d'entraînement (23) tournant dans des directions alternées,
- le moyen de traction (21) formant, par l'intermédiaire des poulies de guidage (15, 15'), une boucle fermée à partir du moyen d'entraînement (23) et vers celui-ci, et
- le chariot porte-couteau (2) étant mobile dans un moyen de guidage (13) sur une zone de mouvement (S), qui est plus grande que la largeur (B) du tissu du tapis double,
**caractérisé en ce que** le moyen d'entraînement (23), tournant dans des directions alternées, est disposé à l'intérieur de la largeur du châssis de la machine à tisser, sensiblement au milieu par rapport à la zone de mouvement (S) du chariot porte-couteau (2), **en ce que** le moyen de traction est réalisé sous la forme d'une courroie dentée (21) et le moyen d'entraînement est réalisé sous forme d'une roue dentée (23), et **en ce que** la roue dentée est actionnée par un servomoteur (3).

2. Dispositif d'entraînement selon la revendication 1, **caractérisé en ce que** le moyen d'entraînement (23) est monté en dessous du moyen de guidage (13) pour le chariot porte-couteau (2) et en dessous du tissu inférieur (52).

3. Dispositif d'entraînement selon l'une quelconque des revendications 1 à 2, **caractérisé en ce qu'**au-dessus du moyen d'entraînement (23) rotatif sont disposées deux autres poulies de guidage (16, 16'), par lesquelles le moyen de traction (21) est guidé à partir du moyen d'entraînement (23) ou vers celui-ci.
